# EUROPÄISCHE PATENTSCHRIFT

(11) **EP 3 052 772 B1**
(45) Veröffentlichungstag und Bekanntmachung des Hinweises auf die Patenterteilung: **27.09.2017**
(21) Anmeldenummer: 14801962.3
(22) Anmeldetag: 10.11.2014
(51) Int. Cl.: F01K 25/08

(54) **VORRICHTUNG UND VERFAHREN FÜR EINEN ORC-KREISPROZESS**
DEVICE AND METHOD FOR AN ORC CYCLE
DISPOSITIF ET PROCÉDÉ POUR UN CYCLE DE RANKINE À FLUIDE ORGANIQUE

(30) Priorität: 22.01.2014 DE 102014201116
(43) Veröffentlichungstag der Anmeldung: 10.08.2016
(73) Patentinhaber: Siemens Aktiengesellschaft, 80333 München (DE)
(72) Erfinder: HAJE, Detlef, 02828 Görlitz (DE)
(86) Internationale Anmeldenummer: PCT/EP2014/074167
(87) Internationale Veröffentlichungsnummer: WO 2015/110196

(56) Entgegenhaltungen:
- EP-A2- 1 925 806
- DE-A1-102006 028 746
- DE-U1-202004 013 299
- US-A1- 2010 263 380

## Beschreibung

### Technisches Gebiet

Die Erfindung betrifft eine Vorrichtung zum Ausführen eines thermischen Kreisprozesses nach dem Prinzip des Organic Rankine Cycle (ORC) zur Umwandlung einer Energie einer Wärmequelle in mechanische Energie, bei dem ein organisches Arbeitsmittel in einem Kreislauf zirkuliert. Die Vorrichtung umfasst einen Verdampfer zum Verdampfen des Arbeitsmittels, eine stromabwärts gelegene Turbine, einen stromabwärts gelegenen Kondensator, eine stromabwärts gelegene Speisepumpe und eine Rückführung zum Verdampfer. Weiterhin betrifft die Erfindung ein Verfahren zum Ausführen eines thermischen Kreisprozesses nach dem Prinzip des Organic Rankine Cycle zur Umwandlung einer Energie einer Wärmequelle in mechanische Energie, bei dem ein Arbeitsmittel in einem Kreislauf zirkuliert und der Kreislauf einen Verdampfer zum Verdampfen des Arbeitsmittels, eine stromabwärts gelegene Turbine, einen stromabwärts gelegenen Kondensator, eine stromabwärts gelegene Speisepumpe und eine Rückführung zum Verdampfer umfasst.

### Stand der Technik

Anlagen zum Ausführen eines thermischen Kreisprozesses nach dem Prinzip des Organic Rankine Cycle (ORC-Anlagen) der oben genannten Art sind grundsätzlich bekannt, siehe zum Beispiel die Dokumente DE 20 2004 013 299 U1, EP 1 925 806, DE 10 2006 028 746 A1 und US2010/0263380. Der Organic Rankine Cycle ist ein Verfahren zum Betrieb von Dampfturbinen mit einem anderen Arbeitsmittel als Wasserdampf. ORC-Anlagen werden typischerweise mittels Wärmeträgermedien (insbesondere Thermo-Öl) gespeist, wobei einem ORC-Arbeitsmittel für den ORC-Kreisprozess über den Wärmeträger Wärme zugeführt wird, wodurch dieses erhitzt und letztlich verdampft wird. Das verdampfte Arbeitsmittel wird in an sich bekannter Weise in einer Turbine entspannt, kondensiert, zum Verdampfer gefördert und wiederum verdampft.

Problematisch ist dabei, dass vergleichsweise enge Temperaturgrenzen für das ORC-Arbeitsmittel einzuhalten sind, denn bei einer Überhitzung desselben wird dieses zersetzt, und es kommt zu Wirkungsgradeinbußen und mittelfristig zu Anlagenausfällen. Andererseits ist man bestrebt, die Differenz zwischen der Temperatur des der ORC-Anlage zugeführten Wärmeträgers und der Temperatur des von der ORC-Anlage abgeführten Wärmeträgers möglichst groß zu halten. Dadurch kann mehr Energie pro Masseneinheit des umgewälzten Wärmeträgers an das Arbeitsmittel abgegeben werden. Mit zunehmender Temperaturdifferenz kann somit bei medienseitig weitgehend gleichen Rohrleitungen, Pumpen, Erhitzern und dergleichen eine höhere Leistung übertragen werden.

Die untere ORC-Prozesstemperatur und damit indirekt auch die untere Wärmeträgertemperatur sind in der Regel durch eine Kühlwassertemperatur oder bei der Bereitstellung von Heizwärme von einer Heiztemperatur abhängig. Somit kann das oben genannte Ziel vor allem dadurch erreicht werden, das die Temperatur des zugeführten Wärmeträgers angehoben wird.

Dazu ist aus der DE 10 2004 041 108 B3 eine Lösung bekannt, bei der eine Sekundärpumpe verwendet wird, um einen Wärmeträger (Thermo-Öl) nach Durchlaufen des Verdampfers und gewisser Abkühlung teilweise zurück auf die Eintrittsseite des Verdampfers zu führen und mit dem zuströmenden Wärmeträgers zu mischen. Durch die Mischung kann eine Wärmeträger-Temperatur am Eintritt des Verdampfers erreicht werden, welche für das ORC-Arbeitsmittel unschädlich ist. Nachteil dieser Lösung ist, dass zusätzlicher apparativer Aufwand in Form einer Pumpe, eines Motors und in Form von Rohrleitungen erforderlich ist. Ein weiterer besonders schwer wiegender Nachteil besteht darin, dass es bei einem Ausfall der Pumpe zu einer unerwünschten Temperaturerhöhung des ORC-Arbeitsmittel kommen kann.

### Offenbarung der Erfindung

Eine Aufgabe der Erfindung besteht somit darin, eine verbesserte Vorrichtung sowie ein verbessertes Verfahren für einen ORC-Kreisprozess anzugeben. Insbesondere soll eine vergleichsweise hohe Differenz zwischen der Temperatur des der ORC-Anlage zugeführten Wärmeträgers und der Temperatur des von der ORC-Anlage abgeführten Wärmeträgers bei relativ geringem apparativem Aufwand erzielt werden können. Zudem soll auch das Ausfallrisiko verringert werden.

Die Aufgabe der Erfindung wird mit einer Vorrichtung der eingangs genannten Art gelöst, bei der einem Ablauf des Verdampfers ein erster Durchfluss eines Wärmetauschers im Strom eines Wärmeträgers zur Erhitzung des Arbeitsmittels stromabwärts nachgelagert und einem Zulauf des Verdampfers ein zweiter Durchfluss des Wärmetauschers stromaufwärts vorgelagert ist, welcher mit dem ersten Durchfluss wärmegekoppelt ist.

Die Aufgabe der Erfindung wird weiterhin mit einem Verfahren der eingangs genannten Art gelöst, bei dem ein dem Verdampfer zugeführter Wärmeträger zur Erhitzung des Arbeitsmittels nach dem Verdampfer einen ersten Durchfluss eines Wärmetauschers und vor dem Verdampfer einen zweiten Durchfluss des Wärmetauschers passiert, welcher mit dem ersten Durchfluss wärmegekoppelt ist.

Auf diese Weise kann die genannte Differenztemperatur des Wärmeträgers erhöht werden, ohne die zulässige Grenztemperatur des ORC-Arbeitsmittels zu überschreiten. Dabei wird die Temperatur des zuströmenden Wärmeträgers auf ein zulässiges Niveau gebracht und gleichzeitig die Temperatur des weiterströmenden Wärmeträgers angehoben, wodurch der der Wärmeübergang in einem optionalen nachfolgenden ORC-Vorwärmer verbessert wird.

Durch die vorgeschlagenen Maßnahmen kann die Wärmeträger-Anlage kleiner und kostengünstiger ausgeführt werden. Zudem können eine Sekundärpumpe und die dazugehörige Verrohrung, so wie diese in der DE 10 2004 041 108 B3 vorgeschlagen sind, entfallen. Dadurch wird auch die Ausfallsicherheit der ORC-Anlage erhöht, da eine potenzielle Schädigung des ORC-Arbeitsmittels aufgrund eines Ausfalls der Sekundärpumpe ausgeschlossen werden kann.

An dieser Stelle wird angemerkt, dass die vorgeschlagenen Maßnahmen sinngemäß (auch) für die Wärmetauscher mit dem höchsten Temperaturniveau im ORC-Kreisprozess gelten, falls es sich um einen überkritischen ORC-Prozess handelt, in dem keine eigentliche Verdampfung stattfindet, oder falls das ORC-Arbeitsmittel nach Verdampfung weiter erhitzt wird.

Weitere vorteilhafte Ausgestaltungen und Weiterbildungen der Erfindung ergeben sich aus den Unteransprüchen sowie aus der Beschreibung in Zusammenschau mit den Figuren.

Vorteilhaft ist es, wenn die Vorrichtung eine den ersten Durchfluss des Wärmetauschers überbrückende erste Bypass-Leitung umfasst, deren Durchfluss steuerbar/regelbar ist. Dadurch kann beeinflusst werden, wie viel des aus dem Verdampfer austretenden Wärmeträgers durch den Wärmetauscher fließen und damit den zuströmenden Wärmeträger abkühlen soll.

Vorteilhaft ist es weiterhin, wenn die Vorrichtung eine den zweiten Durchfluss des Wärmetauschers überbrückende zweite Bypass-Leitung umfasst, deren Durchfluss steuerbar/regelbar ist. Dadurch kann beeinflusst werden, wie viel des dem Verdampfer zuströmenden Wärmeträgers durch den Wärmetauscher fließen und damit durch den abströmenden Wärmeträger abgekühlt werden soll.

Mit Hilfe der ersten und/oder zweiten Bypass-Leitung kann somit eine Variante des vorgestellten Verfahrens für den ORC-Prozess realisiert werden, bei dem der Wärmeträgerstrom vor dem Wärmetauscher aufgeteilt wird und der durch den Wärmetauscher geführte Teil und der am Wärmetauscher vorbei geführte Teil gesteuert/geregelt werden, wodurch sich die bereits genannten Vorteile ergeben.

Besonders vorteilhaft ist es, wenn in die erste und/oder zweite Bypass-Leitung ein steuerbares/regelbares Ventil eingefügt ist. Dadurch kann der Durchfluss durch die erste und/oder zweite Bypass-Leitung auf einfache Weise beeinflusst werden. Beispielsweise kann das genannte Ventil als Stellventil ausgebildet und mit einer Steuerung/Regelung verbunden sein.

Günstig ist es aber auch, wenn in die erste und/oder zweite Bypass-Leitung eine steuerbare/regelbare Pumpe eingefügt ist. Dadurch ergibt sich ebenfalls eine Möglichkeit zur Beeinflussung des Durchflusses durch die erste und/oder zweite Bypass-Leitung. Beispielsweise kann die genannte Pumpe als Radialpumpe ausgebildet und mit einer Steuerung/Regelung verbunden sein. Vorteilhaft wird die Pumpe so in die erste und/oder zweite Bypass-Leitung eingebaut, dass deren Durchfluss bei Einschalten der Pumpe erhöht wird.

Eine besonders vorteilhafte Ausgestaltung der vorgestellten Vorrichtung ist gegeben, wenn dem Verdampfer ein erster, in den Kreislauf des Arbeitsmittels eingebundener Durchfluss eines Vorwärmers stromaufwärts vorgelagert ist und ein zweiter, in den Strom des Wärmeträgers eingebundener Durchfluss dem Wärmetauscher nachgelagert ist, wobei der erste Durchfluss und der zweite Durchfluss wärmegekoppelt sind. Auf diese Weise kann das dem Verdampfer zuströmende Arbeitsmittel durch den aus dem Verdampfer abströmenden Wärmeträger vorgewärmt und damit insgesamt der Wirkungsgrad des ORC-Kreisprozesses verbessert werden.

Vorteilhaft ist es außerdem, wenn die Vorrichtung einen der Turbine im Kreislauf des Arbeitsmittels stromabwärts nachgelagerten ersten Durchfluss eines Rekuperators und einen der Speisepumpe stromabwärts nachgelagerten zweiten Durchfluss des genannten Rekuperators umfasst, welcher mit dem ersten Durchfluss wärmegekoppelt ist. Dadurch kann der Wirkungsgrad des ORC-Kreisprozesses noch weiter verbessert werden.

An dieser Stelle wird angemerkt, dass sich die zur erfindungsgemäßen Vorrichtung offenbarten Varianten und die sich daraus ergebenen Vorteile gleichermaßen auf das erfindungsgemäße Verfahren beziehen und umgekehrt.

### Kurze Beschreibung der Figuren

Figur 1 zeigt ein schematisches Blockschaltbild einer ORC-Anlage mit einem dem Verdampfer vorgeschalteten Wärmetauscher und eine diesen auf der Verdampferaustrittsseite überbrückende Bypass-Leitung und
Figur 2 zeigt ein schematisches Blockschaltbild einer ORC-Anlage mit einem dem Verdampfer vorgeschalteten Wärmetauscher und eine diesen auf der Verdampfereintrittsseite überbrückende Bypass-Leitung;

### Detaillierte Beschreibung der Erfindung

Fig. 1 zeigt ein schematisches Blockschaltbild einer Vorrichtung 1 zum Ausführen eines thermischen Kreisprozesses nach dem Prinzip des Organic Rankine Cycle zur Umwandlung einer Energie einer Wärmequelle in mechanische Energie, bei dem ein organisches Arbeitsmittel in einem Kreislauf zirkuliert. Die Vorrichtung 1 umfasst einen Verdampfer 2 zum Verdampfen des Arbeitsmittels, eine stromabwärts gelegene Turbine 3, die mit einem Generator 4 gekoppelt ist, einen stromabwärts gelegenen Kondensator 5, eine stromabwärts gelegene Speisepumpe 6, die von einem Motor 7 angetrieben ist, und eine Rückführung zum Verdampfer 2. Zusätzlich ist einem Ablauf 8 des Verdampfers 2 ein erster Durchfluss eines Wärmetauschers 9 im Strom eines Wärmeträgers zur Erhitzung des Arbeitsmittels stromabwärts nachgelagert, und einem Zulauf 10 des Verdampfers 2 ist ein zweiter Durchfluss des Wärmetauschers 9 stromaufwärts vorgelagert, welcher mit dem ersten Durchfluss wärmegekoppelt ist.

Dadurch passiert der dem Verdampfer 2 zugeführte Wärmeträger zur Erhitzung des Arbeitsmittels nach dem Verdampfer 2 den ersten Durchfluss des Wärmetauschers 9 und vor dem Verdampfer 2 den zweiten Durchfluss des Wärmetauschers 9, welcher mit dem ersten Durchfluss wärmegekoppelt ist.

Auf diese Weise kann die Differenz zwischen der Temperatur Wärmeträgers, welcher der in der Fig. 1 dargestellten Anlage zugeführt wird, und der Temperatur des Wärmeträgers, welcher von der in der Fig. 1 dargestellten Anlage abgeführt wird, vergleichsweise hoch sein, ohne die zulässige Grenztemperatur des ORC-Arbeitsmittels zu überschreiten. Dabei wird die Temperatur des zuströmenden Wärmeträgers auf ein zulässiges Niveau gebracht und gleichzeitig die Temperatur des weiterströmenden Wärmeträgers angehoben.

Um die Temperatur des dem Verdampfer 2 zugeführten Wärmeträgers zu steuern beziehungsweise zu regeln, ist eine den ersten Durchfluss des Wärmetauschers 9 überbrückende erste Bypass-Leitung 11 vorgesehen, deren Durchfluss steuerbar/regelbar ist. Konkret ist in die erste Bypass-Leitung 11 dazu ein steuerbares/regelbares Ventil 12 eingefügt. Dadurch wird der Wärmeträgerstrom vor dem Wärmetauscher 9 aufgeteilt, und der durch den Wärmetauscher 9 geführte Teil und der am Wärmetauscher 9 vorbei geführte Teil werden gesteuert/geregelt. Beispielsweise kann das Ventil 12 als Stellventil ausgeführt sein, das mit einer Steuerung/Regelung verbunden ist. Im Falle einer Regelung wird die Stellung des Ventils 12 vorteilhaft so beeinflusst, dass sich am Zufluss des Verdampfers 2 eine gewünschte Temperatur einstellt.

Alternativ oder zusätzlich zum Ventil 12 könnte in die erste Bypass-Leitung 11 auch eine steuerbare/regelbare Pumpe eingefügt sein, mit welcher der Durchfluss durch die erste Bypass-Leitung beeinflusst werden kann.

Als zusätzliche den Wirkungsgrad der Vorrichtung 1 verbessernde Maßnahme ist dem Verdampfer 2 in der Fig. 1 ein erster, in den Kreislauf des Arbeitsmittels eingebundener Durchfluss eines optionalen Vorwärmers 13 stromaufwärts vorgelagert und ein zweiter, in den Strom des Wärmeträgers eingebundener Durchfluss dem Wärmetauscher 9 nachgelagert, wobei der erste Durchfluss und der zweite Durchfluss wärmegekoppelt sind. Das dem Verdampfer 2 zuströmende Arbeitsmittel wird auf diese Weise durch den aus dem Verdampfer 2 abströmenden Wärmeträger vorgewärmt.

Der Wirkungsgrad der in der Fig. 1 gezeigten Vorrichtung 1 wird darüber hinaus noch durch einen der Turbine 3 im Kreislauf des Arbeitsmittels stromabwärts nachgelagerten ersten Durchfluss eines optionalen Rekuperators 14 und einen der Speisepumpe 6 stromabwärts nachgelagerten zweiten Durchfluss des genannten Rekuperators 14 verbessert, wobei der erste und der zweite Durchfluss wärmegekoppelt sind.

Fig. 2 zeigt nun eine Variante der Vorrichtung 1, welche der in der Fig. 1 dargestellten Variante sehr ähnlich ist. Im Unterschied dazu ist anstelle der den ersten Durchfluss des Wärmetauschers 9 überbrückende ersten Bypass-Leitung 11 eine zweite Bypass-Leitung 15 vorgesehen, welche den zweiten Durchfluss des Wärmetauschers 9 überbrückt und deren Durchfluss steuerbar/regelbar ist.

Konkret ist in die zweite Bypass-Leitung 15 dazu ein steuerbares/regelbares Ventil 16 eingefügt. Dadurch wird der Wärmeträgerstrom vor dem Wärmetauscher 9 aufgeteilt, und der durch den Wärmetauscher 9 geführte Teil und der am Wärmetauscher 9 vorbei geführte Teil werden gesteuert/geregelt. Beispielsweise kann das Ventil 16 wiederum als Stellventil ausgeführt sein, das mit einer Steuerung/Regelung verbunden ist. Im Falle einer Regelung wird die Stellung des Ventil 16 vorteilhaft so beeinflusst, dass sich am Zufluss des Verdampfers 2 eine gewünschte Temperatur einstellt.

Auf diese Weise kann die Differenz zwischen der Temperatur Wärmeträgers, welcher der in der Fig. 2 dargestellten Anlage zugeführt wird, und der Temperatur des Wärmeträgers, welcher von der in der Fig. 2 dargestellten Anlage abgeführt wird, ebenfalls vergleichsweise hoch sein, ohne die zulässige Grenztemperatur des ORC-Arbeitsmittels zu überschreiten.

Alternativ oder zusätzlich zum Ventil 16 könnte in die zweite Bypass-Leitung 15 auch wiederum eine steuerbare/regelbare Pumpe eingefügt sein, mit welcher der Durchfluss durch die erste Bypass-Leitung beeinflusst werden kann.

Abschließend wird angemerkt, dass die ORC-Vorrichtung auch mehr oder weniger Bauteile als dargestellt umfassen. Schließlich wird angemerkt, dass sich die obigen Ausgestaltungen und Weiterbildungen der Erfindung auf beliebige Art und Weise kombinieren lassen. Insbesondere können die erste und die zweite Bypass Leitung 11 und 15 gemeinsam angewendet, das heißt die in der Fig. 1 dargestellte Variante der Vorrichtung 1 mit der in der Fig. 2 dargestellten Variante kombiniert werden.

## Patentansprüche

1. Vorrichtung (1) zum Ausführen eines thermischen Kreisprozesses nach dem Prinzip des Organic Rankine Cycle zur Umwandlung einer Energie einer Wärmequelle in mechanische Energie, bei dem ein organisches Arbeitsmittel in einem Kreislauf zirkuliert, umfassend
- einen Verdampfer (2) zum Verdampfen des Arbeitsmittels,
- eine stromabwärts gelegene Turbine (3),
- einen stromabwärts gelegenen Kondensator (5),
- eine stromabwärts gelegene Speisepumpe (6) und
- eine Rückführung zum Verdampfer (2),
**dadurch gekennzeichnet, dass**
einem Ablauf (8) des Verdampfers (2) ein erster Durchfluss eines Wärmetauschers (9) im Strom eines Wärmeträgers zur Erhitzung des Arbeitsmittels stromabwärts nachgelagert und einem Zulauf (10) des Verdampfers (2) ein zweiter Durchfluss des Wärmetauschers (9) stromaufwärts vorgelagert ist, welcher mit dem ersten Durchfluss wärmegekoppelt ist.

2. Vorrichtung nach Anspruch 1, **gekennzeichnet durch** eine den ersten Durchfluss des Wärmetauschers (9) überbrückende erste Bypass-Leitung (11), deren Durchfluss steuerbar/regelbar ist.

3. Vorrichtung nach Anspruch 1 oder 2, **gekennzeichnet durch** eine den zweiten Durchfluss des Wärmetauschers (9) überbrückende zweite Bypass-Leitung (15), deren Durchfluss steuerbar/regelbar ist.

4. Vorrichtung nach Anspruch 2 oder 3, **dadurch gekennzeichnet, dass** in die erste und/oder zweite Bypass-Leitung (11, 15) ein steuerbares/regelbares Ventil (12, 16) eingefügt ist.

5. Vorrichtung nach einem der Ansprüche 2 bis 4, **dadurch gekennzeichnet, dass** in die erste und/oder zweite Bypass-Leitung (11, 15) eine steuerbare/regelbare Pumpe eingefügt ist.

6. Vorrichtung nach einem der Ansprüche 1 bis 5, **dadurch gekennzeichnet, dass** dem Verdampfer (2) ein erster, in den Kreislauf des Arbeitsmittels eingebundener Durchfluss eines Vorwärmers (13) stromaufwärts vorgelagert ist und ein zweiter, in den Strom des Wärmeträgers eingebundener Durchfluss dem Wärmetauscher (9) nachgelagert ist, wobei der erste Durchfluss und der zweite Durchfluss wärmegekoppelt sind.

7. Vorrichtung nach einem der Ansprüche 1 bis 6, **gekennzeichnet, durch** einen der Turbine (3) im Kreislauf des Arbeitsmittels stromabwärts nachgelagerten ersten Durchfluss eines Rekuperators (14) und einen der Speisepumpe (6) stromabwärts nachgelagerten zweiten Durchfluss des genannten Rekuperators (14), welcher mit dem ersten Durchfluss wärmegekoppelt ist.

8. Verfahren zum Ausführen eines thermischen Kreisprozesses nach dem Prinzip des Organic Rankine Cycle zur Umwandlung einer Energie einer Wärmequelle in mechanische Energie, bei dem ein Arbeitsmittel in einem Kreislauf zirkuliert und der Kreislauf einen Verdampfer (2) zum Verdampfen des Arbeitsmittels, eine stromabwärts gelegene Turbine (3), einen stromabwärts gelegenen Kondensator (5), eine stromabwärts gelegene Speisepumpe (6) und eine Rückführung zum Verdampfer (2) umfasst,
**dadurch gekennzeichnet, dass**
ein dem Verdampfer (2) zugeführter Wärmeträger zur Erhitzung des Arbeitsmittels nach dem Verdampfer (2) einen ersten Durchfluss eines Wärmetauschers (9) und vor dem Verdampfer (2) einen zweiten Durchfluss des Wärmetauschers (9) passiert, welcher mit dem ersten Durchfluss wärmegekoppelt ist.

9. Verfahren nach Anspruch 8, **dadurch gekennzeichnet, dass** der Wärmeträgerstrom vor dem Wärmetauscher (9) aufgeteilt wird und der durch den Wärmetauscher (9) geführte Teil und der am Wärmetauscher (9) vorbei geführte Teil gesteuert/geregelt werden.

## Claims

1. Device (1) for carrying out a thermal cycle according to the principle of the Organic Rankine Cycle for converting energy from a heat source into mechanical energy, in which an organic working medium circulates in a circuit, comprising
- an evaporator (2) for evaporating the working medium,
- a downstream turbine (3),
- a downstream condenser (5),
- a downstream feed pump (6) and
- a return to the evaporator (2),
**characterized in that**
an outflow (8) from the evaporator (2) is arranged downstream of a first throughflow of a heat exchanger (9) in the flow of a heat transfer medium for heating the working medium, and an inflow (10) to the evaporator (2) is arranged upstream of a second throughflow of the heat exchanger (9), which is thermally coupled to the first throughflow.

2. Device according to Claim 1, **characterized by** a first bypass line (11) which bridges the first throughflow of the heat exchanger (9) and of which the throughflow can be controlled/regulated.

3. Device according to Claim 1 or 2, **characterized by** a second bypass line (15) which bridges the second throughflow of the heat exchanger (9) and of which the throughflow can be controlled/regulated.

4. Device according to Claim 2 or 3, **characterized in that** a valve (12, 16) which can be controlled/regulated is installed in the first and/or second bypass line (11, 15).

5. Device according to one of Claims 2 to 4, **characterized in that** a pump which can be controlled/regulated is installed in the first and/or second bypass line (11, 15).

6. Device according to one of Claims 1 to 5, **characterized in that** a first throughflow of a pre-heater (13), connected in the circuit of the working medium, is installed upstream of the evaporator (2), and a second throughflow connected in the flow of the heat transfer medium is installed downstream of the heat exchanger (9), the first throughflow and the second throughflow being thermally coupled.

7. Device according to one of Claims 1 to 6, **characterized by** a first throughflow of a recuperator (14), installed downstream of the turbine (3) in the circuit of the working medium, and a second throughflow of this recuperator (14) which is installed downstream of the feed pump (6) and is thermally coupled to the first throughflow.

8. Method for carrying out a thermal cycle according to the principle of the Organic Rankine Cycle for converting energy from a heat source into mechanical energy, in which a working medium circulates in a circuit, and the circuit comprises an evaporator (2) for evaporating the working medium, a downstream turbine (3), a downstream condenser (5), a downstream feed pump (6) and a return to the evaporator (2),
**characterized in that**
a heat transfer medium which is supplied to the evaporator (2) for heating the working medium flows through a heat exchanger (9) a first time after the evaporator (2) and flows through the heat exchanger (9) a second time before the evaporator (2) this second throughflow being thermally coupled to the first throughflow.

9. Method according to Claim 8, **characterized in that** the flow of heat transfer medium is split before the heat exchanger (9), and the part guided through the heat exchanger (9) and the part guided past the heat exchanger (9) are controlled/regulated.

## Revendications

1. Dispositif (1) pour l'exécution d'un processus cyclique thermique selon le principe du cycle de Rankine organique pour la conversion d'une énergie d'une source de chaleur en énergie mécanique, dans lequel un fluide de travail organique est mis en circulation dans un circuit, comprenant
- un évaporateur (2) pour faire évaporer le fluide de travail,
- une turbine (3) placée en aval,
- un condensateur (5) placé en aval,
- une pompe d'alimentation (6) placée en aval et
- une remise en circulation vers l'évaporateur (2), **caractérisé en ce qu'**un premier écoulement d'un échangeur de chaleur (9) dans le flux d'un échangeur de chaleur destiné à chauffer le fluide de travail est situé en aval d'un orifice de décharge (8) de l'évaporateur (2) et un second écoulement de l'échangeur de chaleur (9), qui est couplé thermiquement au premier écoulement, est situé en amont d'un orifice d'alimentation (10) de l'évaporateur (2) .

2. Dispositif selon la revendication 1, **caractérisé par** une première conduite de dérivation (11) court-circuitant le premier écoulement de l'échangeur de chaleur (9), conduite dont l'écoulement peut être commandé/régulé.

3. Dispositif selon la revendication 1 ou 2, **caractérisé par** une seconde conduite de dérivation (15) court-circuitant le second écoulement de l'échangeur de chaleur (9), conduite dont l'écoulement peut être commandé/régulé.

4. Dispositif selon la revendication 2 ou 3, **caractérisé en ce qu'**une soupape (12, 16) commandable/réglable est insérée dans la première et/ou seconde conduite de dérivation (11, 15).

5. Dispositif selon l'une des revendications 2 à 4, **caractérisé en ce qu'**une pompe commandable/réglable est insérée dans la première et/ou seconde conduite de dérivation (11, 15).

6. Dispositif selon l'une des revendications 1 à 5, **caractérisé en ce qu'**un premier écoulement d'un réchauffeur (13) intégré dans le circuit du fluide de travail est situé en amont de l'évaporateur (2) et un second écoulement intégré dans le flux de l'échangeur de chaleur est situé après l'échangeur de chaleur (9), le premier écoulement et le second écoulement étant couplés thermiquement.

7. Dispositif selon l'une des revendications 1 à 6, **caractérisé par** un premier écoulement d'un récupérateur (14) situé en aval de la turbine (3) dans le circuit du fluide de travail et un second écoulement dudit récupérateur (14), situé en aval de la pompe d'alimentation (6), qui est couplé thermiquement au premier écoulement.

8. Procédé d'exécution d'un processus cyclique thermique selon le principe du cycle de Rankine organique pour la conversion d'une énergie d'une source de chaleur en énergie mécanique, dans lequel un fluide de travail est mis en circulation dans un circuit et le circuit comprend un évaporateur (2) pour faire évaporer le fluide de travail, une turbine (3) placée en aval, un condensateur (5) placé en aval, une pompe d'alimentation (6) placée en aval et une remise en circulation vers l'évaporateur (2), **caractérisé en ce qu'**un fluide caloporteur amené à l'évaporateur (2) et servant à chauffer le fluide de travail passe dans un premier écoulement d'un échangeur de chaleur (9) après l'évaporateur (2) et passe dans un second écoulement de l'échangeur de chaleur (2) avant l'évaporateur (2), second écoulement qui est couplé thermiquement au premier écoulement.

9. Procédé selon la revendication 8, **caractérisé en ce que** le flux de l'échangeur de chaleur est divisé avant l'échangeur de chaleur (9) et la partie conduite à travers l'échangeur de chaleur (9) ainsi que la partie contournant l'échangeur de chaleur (9) sont commandées/régulées.
